# EUROPÄISCHE PATENTSCHRIFT

(11) **EP 3 136 513 B1**
(45) Veröffentlichungstag und Bekanntmachung des Hinweises auf die Patenterteilung: **25.11.2020**
(21) Anmeldenummer: 16305937.1
(22) Anmeldetag: 21.07.2016
(51) Int. Cl.: H01R 4/48, H01R 9/26, H01R 25/14, H02B 1/21, H01R 9/24

(54) **ANSCHLUSSVORRICHTUNG ZUM ANSCHLUSS EINES LEITERS AN EINE SAMMELSCHIENE**
CONNECTION DEVICE FOR CONNECTING A CONDUCTOR TO A BUSBAR
DISPOSITIF DE RACCORDEMENT POUR LE RACCORDEMENT D'UN CONDUCTEUR DE BARRE CONDUCTRICE

(30) Priorität: 26.08.2015 DE 102015114182
(43) Veröffentlichungstag der Anmeldung: 01.03.2017
(73) Patentinhaber: Hager Electro GmbH & Co. KG, 66440 Blieskastel (DE)
(72) Erfinder: DISSEL, Klaus, 66663 MERZIG (DE); MÜLLER, Michael, 66271 KLEINBLITTERSDORF (DE); SEITZ, Lukas, 66424 HOMBURG (DE); ZIMMERMANN, Michael, 66399 MANDELBACHTAL (DE)
(74) Vertreter: Nuss, Laurent

(56) Entgegenhaltungen:
- EP-A2- 1 764 872
- EP-A2- 1 818 964
- DE-A1- 19 521 001
- DE-B3-102013 110 789
- DE-C1- 3 940 153
- DE-C1- 10 129 176
- DE-C1- 19 530 659

## Beschreibung

Die Erfindung betrifft eine Anschlussvorrichtung zum Anschluss eines Leiters an eine Sammelschiene, insbesondere eine Sammelschiene einer Verteilereinrichtung.

Aus dem Stand der Technik sind Anschlussvorrichtungen bekannt, die zum Anschluss eines einzelnen Leiters an einer einzelnen Sammelschiene geeignet sind. Diese Anschlussvorrichtungen dienen sowohl zur mechanischen als auch zur elektrischen Verbindung des Leiters mit der Sammelschiene. Zum Anschluss des Leiters und der Sammelschiene an die Anschlussvorrichtung werden hauptsächlich Schraubklemmanschlusselemente verwendet.

Aus der Druckschrift DE 10 2008 032 037 A1 ist eine Anschlussvorrichtung bekannt, die aus einen Blechstanzteil gefertigt ist und geeignet ist, ein Teilstück der Sammelschiene formschlüssig aufzunehmen und mit einem abisolierten Ende des Leiters verbunden zu werden.

Aus der Druckschrift EP 1 322 000 A2 ist eine Anschlussvorrichtung bekannt, die einerseits mit einem Teilstück der Sammelschiene verbindbar ist und andererseits einen Zugfederanschluss umfasst, der mit einem Endstück des Leiters verbunden werden kann. Die Anschlussvorrichtung umfasst ein Isolierstoffgehäuse, das mit einem Betätigungshebel versehen ist, mittels dem der Zugfederanschluss zum Einführen des Leiters geöffnet werden kann.

Weitere Anschlusseinrichtungen, bei welchen mehrere Anschlusselemente in einem selben Isolierstoffgehäuse aufgenommen sind, sind beispielsweise aus den Druckschriften EP 1 818 964 A2, DE 10 2013 110789 B3, EP 1 764 872 A2 und DE 101 29 176 C1 bekannt.

Es ist die Aufgabe der vorliegenden Erfindung, die bekannten Anschlussvorrichtungen zu verbessern.

Erfindungsgemäß wird diese Aufgabe durch eine Anschlussvorrichtung nach Anspruch 1 gelöst.

Erfindungsgemäß dient die Anschlussvorrichtung zum Anschluss wenigstens zweier Leiter an jeweils eine Sammelschiene und umfasst wenigstens zwei Anschlusselemente zum jeweiligen Anschluss eines Leiters an einer Sammelschiene und ein die Anschlusselemente umgebendes erstes Isolierstoffgehäuse. Die Anschlusselemente weisen eine Leiterklemme und eine mit der Leiterklemme elektrisch verbundene Sammelschienenklemme auf. Die Anschlussvorrichtung ist durch eine Bewegung in einer Aufsteckrichtung auf wenigstens zwei Sammelschienen, die annähernd parallel zu einer Erstreckungsrichtung verlaufen, aufsteckbar. Das erste Isolierstoffgehäuse umfasst einen ersten Gehäuseabschnitt, welcher für jedes Anschlusselement eine Aufstecknut aufweist, die zur Aufnahme eines Teilstücks einer der Sammelschienen geeignet ist. Die Sammelschienenklemme jedes Anschlusselements weist wenigstens einen Schenkel auf, der in die Aufstecknut hineinragt und geeignet ist, mit dem Teilstück in Berührung gebracht zu werden.

Der erste Gehäuseabschnitt umfasst wenigstens einen ersten Auflageabschnitt, der geeignet ist, eine erste Auflage für einen durch ein Werkzeug und einen benachbart zum Teilstück angeordneten Sammelschienenabschnitt als Angelpunkt bildbaren Hebel zu bilden, um die Anschlussvorrichtung durch Ausübung einer Kraft auf das Werkzeug in Aufsteckrichtung zu versetzen.Der erste Gehäuseabschnitt umfasst wenigstens einen zweiten Auflageabschnitt, der geeignet ist, eine zweite Auflage für einen durch ein Werkzeug und einen benachbart zum Teilstück angeordneten Sammelschienenabschnitt als Angelpunkt bildbaren Hebel zu bilden, um die Anschlussvorrichtung durch Ausübung einer Kraft auf das Werkzeug entgegen der Aufsteckrichtung zu versetzen. Der erste Gehäuseabschnitt umfasst wenigstens einen Vorsprung, der sich im Wesentlichen quer zur Aufsteckrichtung erstreckt und den ersten Auflageabschnitt sowie den zweiten Auflageabschnitt umfasst.

Erfindungsgemäß ist der Vorsprung an einer Seitenwand des ersten Gehäuseabschnitts angeordnet und weist einen annähernd kreisförmigen Querschnitt auf.

Durch die erfindungsgemäße Ausgestaltung ist die Anschlussvorrichtung in einfacher und sicherer Weise mit den Sammelschienen und den Leitern verbindbar. Aufgrund des die Anschlusselemente umgebenden ersten Isolierstoffgehäuses sind die Anschlusselemente elektrisch isoliert und ein die Anschlussvorrichtung installierender Monteur wird vor Stromschlägen geschützt.

Vorzugsweise sind die Anschlusselemente in Aufsteckrichtung im Wesentlichen hintereinander angeordnet oder in Erstreckungsrichtung und/oder quer zur Aufsteckrichtung zueinander versetzt angeordnet.

Diese Ausgestaltung ermöglicht, dass die Anschlussvorrichtung in platzsparender Weise eine mechanische und elektrische Verbindung zwischen einzelnen Leitern und einzelnen Sammelschienen herstellen kann.

Vorzugsweise weist der Leiter einen Querschnitt auf, der weiterhin vorzugsweise eine Fläche aufweist, die zwischen ca. 1,5 mm² und ca. 35 mm² beträgt.

In einer bevorzugten Ausgestaltung weist der Querschnitt des Leiters einen Durchmesser auf, der zwischen ca. 1,0 mm und ca. 7 mm beträgt.

Vorzugsweise beträgt eine Distanz, durch welche das Anschlusselement bezüglich des in Aufsteckrichtung oder entgegen der Aufsteckrichtung nächsten Anschlusselements in Erstreckungsrichtung versetzt ist, annähernd dem Querschnitt des Leiters.

In einer bevorzugten Ausgestaltung ist das Anschlusselement bezogen auf das in Aufsteckrichtung jeweils nächste Anschlusselement in derselben Richtung versetzt, das heißt entweder in der Erstreckungsrichtung oder entgegen der Erstreckungsrichtung. In einer anderen bevorzugten Ausgestaltung ist das Anschlusselement bezogen auf das in Aufsteckrichtung jeweils nächste Anschlusselement abwechselnd einmal in Erstreckungsrichtung und einmal entgegen der Erstreckungsrichtung versetzt.

In einer bevorzugten Ausgestaltung ist die Leiterklemme und/oder die Sammelschienenklemme jedes Anschlusselements als Klemmelement ausgebildet.

Diese Ausgestaltung ermöglicht ein einfaches und sicheres Verbinden der Anschlussvorrichtung mit den Sammelschienen.

Die Sammelschienen, insbesondere die Sammelschienen einer Verteilereinrichtung werden normalerweise in einem gleichbleibenden Abstand zueinander angeordnet, der beispielsweise 40 Millimeter betragen kann.

Vorzugsweise sind die verschiedenen Anschlusselemente der Anschlussvorrichtung voneinander durch den gleichen Abstand beabstandet, durch welchen auch die Sammelschienen voneinander beabstandet sind.

Alternativ können die Anschlusselemente der Anschlussvorrichtung in wenigstens zwei Gruppen unterteilt sein, nämlich wenigstens eine erste Gruppe und wenigstens eine zweite Gruppe. Die Anschlusselemente der ersten Gruppe sind durch einen ersten Abstand voneinander beabstandet, der dem Abstand zwischen den Sammelschienen oder einem Vielfachen des Abstands der Sammelschienen entspricht. Die Anschlusselemente der zweiten Gruppe sind durch einen zweiten Abstand voneinander beabstandet, der ebenfalls dem Abstand zwischen den Sammelschienen oder einem Vielfachen des Abstands der Sammelschienen entspricht. Die Anschlusselemente der ersten Gruppe sind von den Anschlusselementen der zweiten Gruppe durch einen dritten Abstand voneinander beabstandet, der einer Summe aus dem Vielfachen des Abstands zwischen den Sammelschienen und einem Versatz entspricht. Vorzugsweise beträgt der Versatz zwischen 1 und 4 Millimeter, weiterhin in vorzugsweise zwischen 2 und 3 Millimeter. Das Vielfache des Abstands entspricht dem Abstand multipliziert mit einer natürlichen Zahl größer Null.

Zum Aufstecken jedes Einzelnen der Anschlusselemente auf das Teilstück der Sammelschiene muss eine Aufsteckkraft überwunden werden, die in entgegengesetzter Richtung zur Aufsteckrichtung auf das Anschlusselement wirkt. Der Versatz zwischen den Anschlusselementen der ersten Gruppe und den Anschlusselementen der zweiter Gruppe ermöglicht also, die beim Aufstecken der Anschlussvorrichtung insgesamt auftretenden Aufsteckkräfte besser über den Aufsteckvorgang zu verteilen.

Vorzugsweise weist der erste Gehäuseabschnitt gegenüberliegend von der Leiterklemme jedes Anschlusselements jeweils eine Einstecköffnung auf, die geeignet ist, von dem Leiter durchdrungen zu werden, um den Leiter mit der Leiterklemme elektrisch leitend zu verbinden.

Diese Ausgestaltung erleichtert das Verbinden der Leiterklemme mit dem Leiter.

In einer bevorzugten Ausgestaltung sind die Leiterklemme und/oder die Einstecköffnungen ausgebildet, um eine Einstecken des Leiters in die Leiterklemme in einer Einsteckrichtung zu ermöglichen, wobei die Einsteckrichtung im Wesentlichen in einer Ebene liegt, die im Wesentlichen orthogonal zur Erstreckungsrichtung verläuft, und wobei die Einsteckrichtung und die Aufsteckrichtung einen Winkel bilden, der zwischen 30° und 150°, vorzugsweise zwischen 90° und 150°, weiterhin vorzugsweise ca. 120° aufweist.

Diese Ausgestaltung erleichtert ebenfalls das Verbinden des Leiters mit der Leiterklemme.

Vorzugsweise weist der erste Gehäuseabschnitt wenigstens eine Ausnehmung auf, in welche eine der Aufstecknuten mündet.

Diese Ausgestaltung erleichtert das Aufstecken der Anschlussvorrichtung auf die Sammelschienen.

Gemäß diese Ausgestaltung kann die Anschlussvorrichtung mit den Sammelschienen verbunden werden, indem die Anschlussvorrichtung derart quer zur Erstreckungsrichtung und zur Aufsteckrichtung bewegt wird, dass die Teilstücke der Sammelschienen in der Ausnehmung aufgenommen werden, und anschließend die Anschlussvorrichtung in Aufsteckrichtung bewegt wird, bis die Teilstücke in den Aufstecknuten aufgenommen sind.

In einer bevorzugten Ausgestaltung weist der erste Gehäuseabschnitt wenigstens eine Einführschräge auf, die in die Ausnehmung mündet und geeignet ist, das Teilstück in die Ausnehmung zu führen.

Durch diese Ausgestaltung wird ermöglicht, dass das Teilstück in die Ausnehmung geführt werden kann, wenn die Anschlussvorrichtung quer zur Aufsteckrichtung und quer zur Erstreckungsrichtung auf die Sammelschienen zubewegt wird.

Vorzugsweise ist für jede Ausnehmung eine Einführschräge vorgesehen.

Vorzugsweise umfasst das erste Isolierstoffgehäuse ein Verschlusselement, das geeignet ist, eine Öffnungsstellung und eine Verschlussstellung einzunehmen, wobei das Teilstück in der Öffnungsstellung in die Aufstecknut einführbar ist und in der Verschlussstellung formschlüssig in der Aufstecknut gehalten ist.

In einer bevorzugten Ausgestaltung ist das Verschlusselement an dem ersten Isolierstoffgehäuse zwischen der Öffnungsstellung und der Verschlussstellung in einer Verschieberichtung beweglich gehalten, wobei vorzugsweise die Verschieberichtung annähernd orthogonal zur Aufsteckrichtung und/oder annähernd orthogonal zur Erstreckungsrichtung verläuft.

Diese Ausgestaltung ermöglicht ein einfaches und sicheres Verbinden der Anschlussvorrichtung mit den Sammelschienen, wobei sich die Verbindung in einfacher Weise wieder lösen lässt.

In einer bevorzugten Ausgestaltung weist das erste Isolierstoffgehäuse eine im Querschnitt schwalbenschwanzförmige Nut und eine im Querschnitt schwalbenschwanzförmige Feder auf, wobei die Nut und die Feder derart angeordnet sind und die Feder derart in die Nut eingreift, dass das Verschlusselement an dem ersten Gehäuseabschnitt in der Verschieberichtung zwischen der Öffnungsstellung und der Verschlussstellung beweglich gehalten ist.

Vorzugsweise ist die Nut an dem Verschlusselement angeordnet und die Feder an dem ersten Gehäuseabschnitt angeordnet. Alternativ kann die Nut an dem ersten Gehäuseabschnitt angeordnet sein und die Feder an dem Verschlusselement angeordnet sein.

Vorzugsweise weist das erste Isolierstoffgehäuse wenigstens eine Nase, wenigstens eine erste Auskerbung und wenigstens eine zweite Auskerbung auf, wobei die Nase, die erste Auskerbung und die zweite Auskerbung derart angeordnet sind, dass die Nase in der Öffnungsstellung in die erste Auskerbung eingreift, um das Verschlusselement in der Öffnungsstellung zu halten, und wobei die Nase in der Verschlussstellung in die zweite Auskerbung eingreift, um das Verschlusselement in der Verschlussstellung zu halten.

In einer bevorzugten Ausgestaltung ist die Nase an dem Verschlusselement angeordnet und die erste Auskerbung und die zweite Auskerbung sind an dem ersten Gehäuseabschnitt angeordnet. Alternativ können die erste Auskerbung und die zweite Auskerbung an dem Verschlusselement angeordnet sein und die Nase an dem ersten Gehäuseabschnitt angeordnet sein.

Vorzugsweise ist das Verschlusselement über ein Scharnier mit dem ersten Isolierstoffgehäuse verbunden, wobei das Scharnier ein Verschwenken des Verschlusselements von der Öffnungsstellung in die Verschlussstellung ermöglicht und wobei vorzugsweise das Verschlusselement und das Scharnier an dem ersten Gehäuseabschnitt angeformt sind.

In einer bevorzugten Ausgestaltung erstreckt sich der erste Gehäuseabschnitt von einem ersten Ende zu einem zweiten Ende in Aufsteckrichtung und das Verschlusselement ist benachbart zum zweiten Ende oder an dem zweiten Ende angeordnet.

Vorzugsweise umfasst die Anschlussvorrichtung ein Verstärkungselement, dass die Sammelschienenklemme zumindest teilweise umgibt und weiterhin vorzugsweise aus Stahl gefertigt ist.

In einer bevorzugten Ausgestaltung ist die Sammelschienenklemme und/oder das Verstärkungselement im Querschnitt im Wesentlichen schwalbenschwanzförmig ausgebildet.

Alternativ kann die Sammelschieneklemme und/oder das Verstärkungselement im Querschnitt im Wesentlichen rechteckförmig oder omegaförmig ausgebildet sein.

Erfindungsgemäß umfasst der erste Gehäuseabschnitt wenigstens einen ersten Auflageabschnitt, der geeignet ist, eine erste Auflage für einen durch ein Werkzeug und einen benachbart zum Teilstück angeordneten Sammelschienenabschnitt als Angelpunkt bildbaren Hebel zu bilden, um die Anschlussvorrichtung durch Ausübung einer Kraft auf das Werkzeug in Aufsteckrichtung zu versetzen.

Das Werkzeug ist vorzugsweise ein Schraubendreher.

Erfindungsgemäß umfasst der erste Gehäuseabschnitt wenigstens einen zweiten Auflageabschnitt, der geeignet ist, eine zweite Auflage für einen durch ein Werkzeug und einen benachbart zum Teilstück angeordneten Sammelschienenabschnitt als Angelpunkt bildbaren Hebel zu bilden, um die Anschlussvorrichtung durch Ausübung einer Kraft auf das Werkzeug entgegen der Aufsteckrichtung zu versetzen.

Vorzugsweise ist das Verstärkungselement durch Umformung, weiterhin vorzugsweise durch Biegen eines Stanzteils gebildet.

Diese Ausgestaltung bietet den Vorteil, dass das Verstärkungselement in einfacher und kostengünstiger Weise hergestellt werden kann.

Vorzugsweise umschließen der erste Gehäuseabschnitt und das Verschlusselement das Teilstück wenigstens einer Sammelschiene vollumfänglich, das heißt in einer quer zur Erstreckungsrichtung verlaufenden Umfangsrichtung der Sammelschiene.

Erfindungsgemäß umfasst der erste Gehäuseabschnitt wenigstens einen Vorsprung, der sich im Wesentlichen quer zur Aufsteckrichtung erstreckt und den ersten Auflageabschnitt sowie den zweiten Auflageabschnitt umfasst.

Erfindungsgemäß ist der Vorsprung an einer Seitenwand des ersten Gehäuseabschnitts angeordnet und weist einen annähernd kreisförmigen Querschnitt auf.

In einer bevorzugten Ausgestaltung ist der Vorsprung mit einer kragenförmigen Führungsvorrichtung zur Führung des Werkzeugs versehen.

Vorzugsweise umfasst die Anschlussvorrichtung eine Anschlusseinrichtung umfassend wenigstens ein weiteres Anschlusselement zum Anschluss eines Leiters an einer Sammelschiene und ein das weitere Anschlusselement umgebendes zweites Isolierstoffgehäuse. Das weitere Anschlusselement weist eine Leiterklemme und eine mit der Leiterklemme elektrisch verbundene Sammelschienenklemme auf. Die Anschlusseinrichtung ist durch eine Bewegung in der Aufsteckrichtung auf wenigstens eine der Sammelschienen aufsteckbar. Das zweite Isolierstoffgehäuse umfasst einen zweiten Gehäuseabschnitt, welcher für das weitere Anschlusselement eine Aufstecknut aufweist, die zur Aufnahme eines Teilstücks einer der Sammelschienen geeignet ist. Die Sammelschienenklemme des weiteren Anschlusselements weist wenigstens einen Schenkel auf, der in die Aufstecknut hineinragt und geeignet ist, mit dem Teilstück in Berührung gebracht zu werden. Das erste Isolierstoffgehäuse ist mit dem zweiten Isolierstoffgehäuse verbunden.

In einer bevorzugten Ausgestaltung ist das erste Isolierstoffgehäuse mit dem zweiten Isolierstoffgehäuse mittels eines einer Nut-Feder-Verbindung verbunden.

Vorzugsweise umfasst die Anschlusseinrichtung wenigstens ein Verbindungselement, welches in einer durch Nebeneinanderstellung einer in dem ersten Gehäuseabschnitt eingebrachten ersten Aussparung und einer in dem zweiten Gehäuseabschnitt eingebrachten zweiten Aussparung gebildete Vertiefung aufgenommen ist, um das erste Isolierstoffgehäuse mit dem zweiten Isolierstoffgehäuse zu verbinden.

Vorzugsweise umfasst die Anschlusseinrichtung wenigstens zwei weitere Anschlusseinrichtungen und wenigstens ein Verbindungselement, welches in einer durch Nebeneinanderstellung zweier in den jeweiligen zweiten Gehäuseabschnitten der Anschlusseinrichtungen eingebrachten zweiten Aussparungen gebildete Vertiefung aufgenommen ist, um die Anschlusseinrichtung mit der weiteren Anschlusseinrichtung zu verbinden.

In einer bevorzugten Ausgestaltung umfasst das Verbindungselement einen Handhabungsabschnitt, mittels welchem das Verbindungselement aus der Vertiefung herausgezogen werden kann.

Vorzugsweise erstreckt sich die erste Aussparung und/oder die zweite Aussparung und/oder die Vertiefung im Wesentlichen in einer Richtung, die bezüglich der Aufsteckrichtung windschief ist oder diese schneidet.

In einer bevorzugten Ausgestaltung umfasst die Anschlussvorrichtung ferner eine Festlegeeinrichtung, welche einen Anliegeabschnitt und einen Federabschnitt aufweist, wobei der Federabschnitt elastisch verformbar ist und wobei der Anliegeabschnitt geeignet ist, in einer Festlegestellung an der Sammelschiene anzuliegen, um ein Verschieben der Anschlussvorrichtung entgegen der Aufsteckrichtung zu verhindern, und in einer Freigabestellung von der Sammelschiene beabstandet zu sein, um ein Verschieben der Anschlussvorrichtung entgegen der Aufsteckrichtung zu ermöglichen.

In einer bevorzugten Ausgestaltung der Anschlussvorrichtung ist diese aus wenigstens zwei Anschlusseinrichtungen und einer Festlegevorrichtung gebildet, wobei die zweiten Isolierstoffgehäuse der Anschlusseinrichtungen zusammen mit der Festlegevorrichtung das erste Isolierstoffgehäuse der Anschlussvorrichtung bilden und wobei die zweiten Gehäuseabschnitte der Anschlusseinrichtungen zusammen mit der Festlegevorrichtung den ersten Gehäuseabschnitt bilden.

Vorzugsweise ist die Aufstecknut der Anschlussvorrichtung durch eine in der Festlegevorrichtung ausgebildete Aufstecknut und/oder einer in der Anschlusseinrichtung ausgebildete Aufstecknut gebildet.

Vorzugsweise umfasst die Festlegevorrichtung wenigstens eine Festlegefläche, an welche die Anschlusseinrichtung festgelegt ist.

Alternativ oder zusätzlich kann die Anschlusseinrichtung ausgebildet sein, um an einer Wand eines Gehäuses der Verteilereinrichtung festgelegt zu werden.

Vorzugsweise umfasst die Anschlusseinrichtung wenigstens ein Verbindungselement, welches in einer durch Nebeneinanderstellung einer in der Festlegevorrichtung eingebrachten ersten Aussparung und einer in dem zweiten Gehäuseabschnitt eingebrachten zweiten Aussparung gebildete Vertiefung aufgenommen ist, um die Festlegevorrichtung mit dem zweiten Isolierstoffgehäuse zu verbinden.

Vorzugsweise umfasst die Festlegevorrichtung wenigstens eine Aufstecknut, die zur Aufnahme eines Teilstücks einer der Sammelschienen geeignet ist, um die Festlegevorrichtung mit der Verteilereinrichtung zu verbinden. Weiterhin vorzugsweise ist die Festlegevorrichtung ausgebildet, um durch eine Verschiebung der Festlegevorrichtung in einer Aufsteckrichtung das Teilstück in die Aufstecknut aufzunehmen.

Vorzugsweise ist die Aufstecknut der Anschlussvorrichtung durch eine in der Festlegevorrichtung ausgebildete Aufstecknut und/oder die in der Anschlusseinrichtung ausgebildete Aufstecknut gebildet.

Vorzugsweise ist das Teilstück formschlüssig und/oder kraftschlüssig in der Aufstecknut der Anschlussvorrichtung aufgenommen.

Vorzugsweise umfasst die Festlegevorrichtung wenigstens eine Festlegeeinrichtung, die einen Anliegeabschnitt und einen Federabschnitt umfasst, wobei der Federabschnitt elastisch verformbar ist und wobei der Anliegeabschnitt geeignet ist, in einer Festlegestellung an der Sammelschiene anzuliegen, um ein Verschieben der Festlegevorrichtung entgegen der Aufsteckrichtung zu verhindern, und in einer Freigabestellung von der Sammelschiene beabstandet zu sein, um ein Verschieben der Anschlussvorrichtung und/oder der Festlegevorrichtung entgegen der Aufsteckrichtung zu ermöglichen.

In einer bevorzugten Ausgestaltung ist die Festlegevorrichtung mit wenigstens einer Sollbruchstelle versehen. Gemäß dieser Ausgestaltung ist es möglich, die Festlegevorrichtung in einfacher Weise derart zu kürzen, sodass mittels dieser eine Anschlussvorrichtung der gewünschten Länge (in Aufsteckrichtung) gebildet werden kann, die beispielsweise mit einer einzigen Sammelschiene oder mit einer Mehrzahl an Sammelschienen verbindbar ist.

Weiterhin vorzugsweise verläuft die Sollbruchstelle im Wesentlichen quer zur Aufsteckrichtung und/oder quer zur Erstreckungsrichtung.

Einzelheiten und weitere Vorteile der erfindungsgemäßen Vorrichtung und des erfindungsgemäßen Verfahrens werden anhand der nachfolgend beschriebenen Ausführungsbeispiele erläutert. Dabei veranschaulichen im Einzelnen:
Fig. 1: zeigt eine perspektivische Ansicht der Anschlussvorrichtung nach einem ersten, nicht beanspruchten Beispiel;
Fig. 2: zeigt eine perspektivische Ansicht eines Anschlusselements der Anschlussvorrichtung nach dem ersten, Beispiel, wobei ein Leiter mit der Leiterklemme verbunden ist;
Fig. 3: zeigt einen Ausschnitt der Anschlussvorrichtung nach dem ersten Beispiel, wobei eine Wandung des ersten Isolierstoffgehäuses zur Veranschaulichung nicht dargestellt ist;
Fig. 4: zeigt eine Seitenansicht der Anschlussvorrichtung nach dem ersten Beispiel sowie fünf Sammelschienen;
Fig. 5: zeigt eine Seitenansicht der Anschlussvorrichtung nach dem ersten Beispiel sowie fünf Sammelschienen;
Fig. 6: zeigt eine Seitenansicht der Anschlussvorrichtung nach dem ersten Beispiel sowie fünf Sammelschienen, wobei veranschaulicht wird, wie die Anschlussvorrichtung mittels eines Werkzeugs auf die Sammelschiene aufgesteckt werden kann;
Fig. 7: zeigt eine Detailansicht der Figur 6;
Fig. 8: zeigt eine Seitenansicht der Anschlussvorrichtung nach dem ersten Beispiel, die auf die Sammelschienen aufgesteckt ist;
Fig. 9: zeigt eine Detailansicht der Figur 8;
Fig. 10: zeigt eine perspektivische Ansicht der in Figur 6 gezeigten Anschlussvorrichtung;
Fig. 11: zeigt einen Ausschnitt einer Seitenansicht der Anschlussvorrichtung nach dem ersten, Beispiel, wobei veranschaulicht wird, wie die Anschlussvorrichtung von den Sammelschienen gelöst werden kann;
Fig. 12: zeigt einen Ausschnitt einer Seitenansicht der Anschlussvorrichtung nach dem ersten, Beispiel, wobei veranschaulicht wird, wie die Anschlussvorrichtung von dem Sammelschienen gelöst werden kann;
Fig. 13: zeigt eine perspektivische Ansicht der Anschlussvorrichtung nach dem ersten Beispiel, wobei veranschaulicht wird, wie die Anschlussvorrichtung von dem Sammelschienen gelöst werden kann;
Fig. 14: zeigt eine perspektivische Ansicht der Anschlussvorrichtung mit abgenommenem Verschlusselement;
Fig. 15: zeigt eine perspektivische Ansicht des Verschlusselements der Anschlussvorrichtung nach dem ersten, Beispiel;
Fig. 16: zeigt eine Seitenansicht der Anschlussvorrichtung nach dem ersten Beispiel, die mit den Sammelschienen verbunden ist und dessen Verschlusselement die Verschlussstellung einnimmt;
Fig. 17: zeigt eine Detailansicht der Anschlussvorrichtung nach dem ersten Beispiel, wobei das Verschlusselement die Offnungsstellung einnimmt;
Fig. 18: zeigt eine Detailansicht der Anschlussvorrichtung nach dem ersten Beispiel, wobei das Verschlusselement die Verschlussstellung einnimmt;
Fig. 19: zeigt eine perspektivische Ansicht der Anschlussvorrichtung nach einem ersten Ausführungsbeispiel;
Fig. 20: zeigt eine perspektivische Ansicht eines Anschlusselements der Anschlussvorrichtung nach dem ersten Ausführungsbeispiel, wobei ein Leiter mit der Leiterklemme verbunden ist;
Fig. 21: zeigt einen Ausschnitt der Anschlussvorrichtung nach dem ersten Ausführungsbeispiel, wobei eine Wandung des ersten Isolierstoffgehäuses zur Veranschaulichung nicht dargestellt ist;
Fig. 22: zeigt eine Seitenansicht der Anschlussvorrichtung nach dem ersten Ausführungsbeispiel sowie fünf Sammelschienen;
Fig. 23: zeigt eine Seitenansicht der Anschlussvorrichtung nach dem ersten Ausführungsbeispiel sowie fünf Sammelschienen;
Fig. 24 : zeigt eine Seitenansicht der Anschlussvorrichtung nach dem ersten Ausführungsbeispiel sowie fünf Sammelschienen, wobei veranschaulicht wird, wie die Anschlussvorrichtung mittels eines Werkzeugs auf die Sammelschiene aufgesteckt werden kann;
Fig. 25. : zeigt einen Ausschnitt einer Seitenansicht der Anschlussvorrichtung nach dem ersten Ausführungsbeispiel, wobei veranschaulicht wird, wie die Anschlussvorrichtung von den Sammelschienen gelöst werden kann;
Fig. 26: zeigt eine perspektivische Ansicht der Anschlussvorrichtung nach dem ersten Ausführungsbeispiel, wobei die Anschlussvorrichtung vier Anschlusseinrichtungen umfasst;
Fig. 27: zeigt eine weitere perspektivische Ansicht der Anschlussvorrichtung gemäß Fig. 26;
Fig. 28: zeigt einen Ausschnitt der Anschlussvorrichtung nach dem ersten Ausführungsbeispiel, wobei veranschaulicht wird, wie die Anschlusseinrichtung mit dem Isolierstoffgehäuse der Anschlussvorrichtung mittels eines Verbindungselements verbunden werden kann;
Fig. 29: zeigt eine perspektivische Ansicht einer Festlegevorrichtung einer Anschlussvorrichtung nach einem zweiten Ausführungsbeispiel;
Fig. 30: zeigt eine perspektivische Ansicht einer Anschlussvorrichtung nach dem zweiten Ausführungsbeispiel, welche eine Festlegevorrichtung und acht Anschlusseinrichtungen umfasst; und
Fig. 31 zeigt eine weitere perspektivische Ansicht einer Anschlussvorrichtung nach dem zweiten Ausführungsbeispiel.

Eine Anschlussvorrichtung 10 nach der Erfindung umfasst wenigstens zwei Anschlusselemente 20 zum jeweiligen Anschluss eines Leiters 100 an einer Sammelschiene 200 und ein die Anschlusselemente 20 umgebendes erstes Isolierstoffgehäuse 40. Die Anschlusselement 20 weisen eine Leiterklemme 22 und eine mit der Leiterklemme 22 elektrisch verbundene Sammelschieneklemme 24 auf. Die Anschlussvorrichtung ist durch eine Bewegung in einer Aufsteckrichtung A auf wenigstens zwei Sammelschienen 200 aufsteckbar. Die Sammelschienen 200 verlaufen annähernd parallel zu einer Erstreckungsrichtung E.

Das erste Isolierstoffgehäuse 40 umfasst einen ersten Gehäuseabschnitt 45, welcher für jedes Anschlusselement 20 eine Aufstecknut 42 aufweist, die zur Aufnahme eines Teilstücks 202 einer der Sammelschienen 200 geeignet ist. Die Sammelschienenklemme 24 jedes Anschlusselements 20 weist wenigstens einen Schenkel 26, 27 auf, der in die Aufstecknut 42 hineinragt und geeignet ist, mit dem Teilstück 202 in Berührung gebracht zu werden.

Die Anschlussvorrichtung 10 gemäß einem ersten, nicht beanspruchten Beispiel umfasst fünf Anschlusselemente 20 und ist auf fünf annähernd parallel in Erstreckungsrichtung E verlaufenden Sammelschienen 200 aufsteckbar.

Die Sammelschienen 200, insbesondere die Sammelschienen 200 einer Verteilereinrichtung werden normalerweise in einem gleichbleibenden Abstand zueinander angeordnet, der beispielsweise 40 Millimeter betragen kann.

Gemäß dem wiedergegebenen Beispiel sind die Anschlusselemente 20 in Aufsteckrichtung A im Wesentlichen hintereinander angeordnet. Vorzugsweise liegen die Anschlusselemente 20 annähernd in einer quer zu Erstreckungsrichtung E verlaufenden Ebene.

In einer anderen Ausgestaltung, die in diesen Ausführungsbeispielen nicht wiedergegeben ist, können die Anschlusselemente 20 in Erstreckungsrichtung E und/oder quer zur Aufsteckrichtung A zu einander versetzt angeordnet sein. Vorzugsweise sind die Anschlusselemente 20 um eine Distanz in Erstreckungsrichtung E zueinander versetzt angeordnet.

Vorzugsweise sind die Leiterklemmen 22 dazu geeignet, mit einem Leiter 100, der einen Querschnitt aufweist, verbunden zu werden. Vorzugsweise weist der Querschnitt der Leiter 100 eine Fläche auf, die zwischen ca. 10 mm² und ca. 35 mm² liegt. In einer bevorzugten Ausgestaltung weist der Querschnitt des Leiters 100 einen Durchmesser auf, der zwischen ca. 1,0 mm und ca. 7 mm beträgt.

In einer bevorzugten Ausgestaltung ist das Anschlusselement 20 zu seinen benachbarten Anschlusselementen 20 um die Distanz in Erstreckungsrichtung E versetzt angeordnet. Vorzugsweise entspricht die Distanz dem Querschnitt des Leiters 100.

Wie insbesondere die Figuren 1 und 10 zu erkennen geben, umfasst der erste Gehäuseabschnitt 45 gegenüberliegen von jeder Leiterklemme 22 jeweils eine Einstecköffnung 44. Die Einstecköffnung 44 ist geeignet, von dem Leiter 100 durchdrungen zu werden, um den Leiter 100 mit der Leiterklemme 22 elektrisch leitend zu verbinden. Gemäß dem dargestellten ersten Beispiel umfasst die Anschlussvorrichtung 10 fünf Einstecköffnungen 44.

Die Einstecköffnungen 44 und die Leiterklemmen 22 sind ausgebildet, um ein Einstecken des Leiters 100 in die Leiterklemme 22 in einer Einsteckrichtung L zu ermöglichen. Die Einsteckrichtung L liegt im Wesentlichen in einer Ebene, die im Wesentlichen orthogonal zu Erstreckungsrichtung E verläuft. Wie insbesondere Figur 3 zu erkennen gibt, bilden die Einsteckrichtung L und die Aufsteckrichtung A einem Winkel α, der zwischen 30 ° und 150 °, vorzugsweise zwischen 90 ° und 150 °, weiterhin vorzugsweise circa 120 ° aufweist. Gemäß den Ausführungsbeispielen beträgt der Winkel α ca. 120 °.

Vorzugsweise weist der erste Gehäuseabschnitt 45 wenigstens eine Ausnehmung 46 auf, in welche eine der Aufstecknuten 42 mündet. Wie insbesondere die Figuren 4, 5, 6, 11, 12 und 16 zu erkenne geben, weist die Anschlussvorrichtung 10 nach dem ersten Beispiel vier Ausnehmungen 46 auf, in welche jeweils eine von vier Aufstecknuten 42 mündet.

Vorzugsweise erstreckt sich der erste Gehäuseabschnitt 45 von einem ersten Ende 41 zu einem zweiten Ende 43 in Aufsteckrichtung A. Gemäß dem ersten Beispiel weist die benachbart zum zweiten Ende 43 angeordnete Aufstecknut 42 keine solche Ausnehmung 46 auf. Vorzugsweise ist die Benachbart zum zweiten Ende angeordnete Aufstecknut 42 zum zweiten Ende 43 hin offen.

Vorzugsweise weist der erste Gehäuseabschnitt 45 wenigstens eine Einführschräge 48 auf, die in die Ausnehmung 46 mündet und geeignet ist, das Teilstück 202 in die Ausnehmung 46 zu führen. Weiterhin vorzugsweise weist der erste Gehäuseabschnitt 45 für jede Ausnehmung 46 jeweils eine Einführschräge 48 auf. Gemäß dem wiedergegebenen ersten Beispiel ist der erste Gehäuseabschnitt 45 mit fünf Einführschrägen 48 versehen, die jeweils in eine der vier Ausnehmungen 46 münden. Diese Ausgestaltung erleichtert das Aufstecken einer Anschlussvorrichtung 10 auf die Sammelschienen 200. Dies wird insbesondere aus den Figuren 4 und 5 ersichtlich. Wird die Anschlussvorrichtung 10 in einer quer zur Erstreckungsrichtung E und quer zur Aufsteckrichtung Ab verlaufenden Richtung auf die Sammelschienen 200 zubewegt, so können die Sammelschienen 200 entlang der Einführschrägen 48 gleiten, um in die Ausnehmungen 46 geführt zu werden. Die in den Ausnehmungen 46 angeordneten Sammelschienen 200 sind in Figur 5 wiedergegeben.

Um die Anschlussvorrichtung 10 mit den Sammelschienen 200 zu verbinden, gleiten die Teilstücke 202 der Sammelschienen 200 in die Aufstecknuten 42. Dies wird mittels einer Verschiebung der Anschlussvorrichtung 10 in Aufsteckrichtung A erreicht. Vorzugsweise umfasst der erste Gehäuseabschnitt 45 wenigstens einen ersten Auflageabschnitt 56, der geeignet ist, eine erste Auflage für einen durch ein Werkzeug 300 und einen benachbart zum Teilstück 202 angeordneten Sammelschienenabschnitt 204 als Angelpunkt bildbaren Hebel zu bilden, um die Anschlussvorrichtung 10 durch Ausübung einer Kraft auf das Werkzeug 300 in Aufsteckrichtung A zu versetzen.

Vorzugsweise ist der erste Auflageabschnitt benachbart zu einer der Aufstecknuten 42 angeordnet. Vorzugsweise ist der Auflageabschnitt 56 durch einen Vorsatz gebildet, der von dem ersten Gehäuseabschnitt 45 in Erstreckungsrichtung E oder entgegen der Erstreckungsrichtung E vorsteht. Diese bevorzugte Ausgestaltung ist gemäß den Ausführungbeispielen insbesondere in den Figuren 6 bis 10 sowie 24 und 25 wiedergegeben. Gemäß den Ausführungsbeispielen ist das Werkzeug 300 ein Schraubendreher. Wie die Figuren 6 bis 10 sowie 24 und 25 zeigen, kann die Anschlussvorrichtung 10 mittels des Werkzeugs 300 derart in Aufsteckrichtung A versetzt werden, dass die Teilstücke 202 der Sammelschienen 200 von der Ausnehmung 46 in die Aufstecknut 42 gleiten.

Vorzugsweise umfasst der erste Gehäuseabschnitt 45 wenigstens einen zweiten Auflageabschnitt 58, der geeignet ist, eine zweite Auflage für einen durch ein Werkzeug 300 und einen benachbart zum Teilstück 202 angeordneten Sammelschienenabschnitt 204 als Angelpunkt bildbaren Hebel zu bilden, um die Anschlussvorrichtung 10 durch Ausübung einer Kraft auf das Werkzeug 300 entgegen der Aufsteckrichtung A zu versetzen. Vorzugsweise ist der zweite Auflageabschnitt 58 benachbart zum zweiten Ende 43 oder an dem zweiten Ende 43 angeordnet. Die Figuren 11 bis 13 veranschaulichen, wie mittels eines Schraubendrehers ein solcher Hebel gebildet werden kann. Diese Figuren veranschaulichen auch die Funktionsweise dieses Hebels. Eine Ausübung einer Kraft auf den Hebel ermöglicht ein Verschieben der Anschlussvorrichtung 10 entgegen der Aufsteckrichtung A, sodass die Teilstücke 202 aus den Austecknuten 42 in die Ausnehmungen 46 gleiten können.

Wie in den Figuren 24 und 25 gezeigt, kann der erste Gehäuseabschnitt 45 wenigstens einen Vorsprung 49 umfassen, der sich im Wesentlichen quer zur Aufsteckrichtung A und/oder parallel zur Erstreckungsrichtung E erstreckt und den ersten Auflageabschnitt 56 sowie den zweiten Auflageabschnitt 58 umfasst. Dabei kann der Vorsprung 49 an einer Seitenwand 47 des ersten Gehäuseabschnitts 45 angeordnet sein und vorzugsweise einen annähernd kreisförmigen Querschnitt aufweisen.

In einer weiteren bevorzugten Ausgestaltung ist der Vorsprung 49 mit einer kragenförmigen Führungsvorrichtung 49a versehen, die zur Führung des Werkzeugs 300 dient.

Vorzugsweise umfasst das erste Isolierstoffgehäuse 40 ein Verschlusselement 60, dass an dem ersten Gehäuseabschnitt 45 zwischen einer Öffnungsstellung S_{O} und einer Verschlussstellung S_{V} in einer Verschieberichtung V beweglich gehalten ist. Das Teilstück 202 ist in der Öffnungsstellung S_{O} in die Aufstecknut 42 einführbar. In der Verschlussstellung S_{V} ist das Teilstück 202 formschlüssig in der Aufstecknut 42 gehalten. Die Öffnungsstellung ist in den Figuren 1, 4, 5, 6, 8, 10, 11, 12, 13 und 17 dargestellt. Die Verschlussstellung S_{V} ist den Figuren 16 und 18 wiedergegeben. Die Verschieberichtung V verläuft dabei vorzugsweise annähernd orthogonal zur Aufsteckrichtung A und/oder annähernd orthogonal zur Erstreckungsrichtung E.

Vorzugsweise weist das erste Isolierstoffgehäuse 40 eine im Querschnitt schwalbenschwanzförmige Nut 62 und eine im Querschnitt schwalbenschwanzförmige Feder 50 auf. Die Nut 62 und die Feder 50 sind derart angeordnet und die Feder 50 greift derart in die Nut 62 ein, dass das Verschlusselement 60 an dem ersten Gehäuseabschnitt 45 in der Verschieberichtung V zwischen der Öffnungsstellung S_{O} und der Verschlussstellung S_{V} beweglich gehalten ist.

Gemäß dem ersten Beispiel ist die schwalbenschwanzförmige Nut 62 an dem Verschlusselement 60 angeordnet und die Feder 50 ist an dem ersten Gehäuseabschnitt 45 angeordnet. Alternativ kann die Nut 62 auch an dem ersten Gehäuseabschnitt 45 angeordnet sein und die Feder 50 an dem Verschlusselement 60 angeordnet sein.

Vorzugsweise sind die verschiedenen Anschlusselemente 20 der Anschlussvorrichtung 10 voneinander durch den gleichen Abstand beabstandet, durch welchen auch die Sammelschienen 200 voneinander beabstandet sind.

Gemäß einer alternativen bevorzugten Ausführungsform, die nicht in den Ausführungsbeispielen widergegeben ist, können die Anschlusselemente 20 der Anschlussvorrichtung 10 in wenigstens zwei Gruppen unterteilt sein, nämlich wenigstens eine erste Gruppe und wenigstens eine zweite Gruppe. Die Anschlusselemente 20 der ersten Gruppe sind durch einen ersten Abstand voneinander beabstandet, der dem Abstand zwischen den Sammelschienen 200 oder einem Vielfachen des Abstands der Sammelschienen 200 entspricht. Die Anschlusselemente 20 der zweiten Gruppe sind durch einen zweiten Abstand voneinander beabstandet, der ebenfalls dem Abstand zwischen den Sammelschienen 200 oder einem Vielfachen des Abstands der Sammelschienen 200 entspricht. Die Anschlusselemente 20 der ersten Gruppe sind von den Anschlusselementen 20 der zweiten Gruppe durch einen dritten Abstand voneinander beabstandet, der einer Summe aus dem Vielfachen des Abstands zwischen den Sammelschienen 200 und einem Versatz entspricht. Vorzugsweise beträgt der Versatz zwischen 1 und 4 Millimeter, weiterhin vorzugsweise zwischen 2 und 3 Millimeter. Das Vielfache des Abstands entspricht dem Abstand multipliziert mit einer natürlichen Zahl größer Null.

Vorzugsweise weist das erste Isolierstoffgehäuse 40 wenigstens eine Nase 64, wenigstens eine erste Auskerbung 52 und wenigstens eine zweite Auskerbung 54 auf. Gemäß dem ersten Beispiel ist die Nase 64 an dem Verschlusselement 60 angeordnet und die erste Auskerbung 52 und die zweite Auskerbung 54 sind an dem ersten Gehäuseabschnitt 45 angeordnet. Alternativ kann die Nase 64 auch an dem ersten Gehäuseabschnitt 45 angeordnet sein und die erste Auskerbung 52 und die zweite Auskerbung 54 an dem Verschlusselement 60 angeordnet sein. Die Anordnung der Nase 64 und der Auskerbungen 52, 54 ist insbesondere aus den Figuren 14 und 15 ersichtlich.

Die Nase 64, die erste Auskerbung 52 und die zweite Auskerbung 54 sind derart angeordnet, dass die Nase 64 in der Öffnungsstellung S_{O} in die erste Auskerbung 52 eingreift, um das Verschlusselement 60 in der Öffnungsstellung S_{O} zu halten, und in der Verschlussstellung S_{V} in die zweiten Auskerbung 54 eingreift, um das Verschlusselement 60 in der Verschlussstellung S_{V} zu halten.

Vorzugsweise ist das Verschlusselement 60 benachbart zum zweiten Ende 43 oder an dem zweiten Ende 43 angeordnet.

Alternativ oder zusätzlich kann die Anschlussvorrichtung 10 mit einer Festlegeeinrichtung 90 versehen sein, welche einen Anliegeabschnitt 92 und einen Federabschnitt 94 aufweist. Der Federabschnitt 94 ist elastisch verformbar und der Anliegeabschnitt 92 geeignet, in einer Festlegestellung S_{F} an der Sammelschiene 200 anzuliegen, um ein Verschieben der Anschlussvorrichtung 10 entgegen der Aufsteckrichtung A zu verhindern. In einer Freigabestellung S_{L} ist der Anliegeabschnitt 92 von der Sammelschiene 200 beabstandet, um ein Verschieben der Anschlussvorrichtung 10 entgegen der Aufsteckrichtung A zu ermöglichen. Diese Ausgestaltung ist insbesondere in Figuren 22 und 23 veranschaulicht.

Vorzugsweise ist die Festlegeeinrichtung 90 ferner mit einem Bedienungsabschnitt 96 versehen, mittels welchem ein Installateur die Festlegeeinrichtung 90 von der Festlegestellung S_{F} in die Freigabestellung S_{L} überführen kann.

Vorzugsweise umfasst die Anschlussvorrichtung 10 ein Verstärkungselement 80, dass die Sammelschienenklemme 24 zumindest teilweise umgibt und vorzugsweise aus Stahl gefertigt ist. Das Verstärkungselement 80 ist insbesondere in den Figuren 2 und 3 wiedergegeben. Gemäß dem ersten, Beispiel ist das Verstärkungselement 80 im Wesentlichen schwalbenschwanzförmig ausgebildet. Alternativ kann das Verstärkungselement 80 auch omegaförmig oder rechteckförmig ausgebildet sein.

Ebenso ist gemäß dem, Beispiel die Sammelschienenklemme 24 schwalbenschwanzförmig ausgebildet. Die Sammelschieneklemme 24 kann jedoch auch omegaförmig oder rechteckförmig ausgebildet sein.

Die Sammelschienenklemme 24 kann mit einem ersten Schenkel 26 und einem zweiten Schenkel 27 versehen sein, zwischen welchen das Teilstück 202 der Sammelschiene 200 angeordnet sein kann, um das Anschlusselement 20 elektrisch leitend mit der Sammelschiene 200 zu verbinden. Gemäß dieser Variante umgibt das Verstärkungselement 80 den ersten Schenkel 26 und den zweiten Schenkel 27 der Sammelschienenklemme 24.

Gemäß einer weiteren Variante der Sammelschienenklemme 24 weist diese nur einen Schenkel 26 auf. Um ein Anliegen des ersten Schenkels 26 an dem Teilstück 202 der Sammelschiene 200 zur Übertragung von elektrischer Energie zwischen dem Anschlusselement 20 und der Sammelschiene 200 zu gewährleisten, ist die Sammelschienenklemme 24 mit einem Verstärkungselement 80 versehen, welches zwei Schenkel umfasst, wobei einer der Schenkel an der Sammelschiene 200 anliegt und der andere der Schenkel ausgebildet ist, um den ersten Schenkel 26 der Sammelschienenklemme 24 an das Teilstück 202 der Sammelschiene 200 zu drücken.

In einer bevorzugten Ausgestaltung der Anschlussvorrichtung 10 kann diese ferner eine Anschlusseinrichtung 410 umfassen, welche ein weiteres Anschlusselement 420 zum Anschluss eines Leiters 100 an einer der Sammelschienen 200 und ein das weitere Anschlusselement 420 umgebendes zweites Isolierstoffgehäuse 440 umfasst. Das weitere Anschlusselement 420 weist eine Leiterklemme 422 auf. Das weitere Anschlusselement 420 umfasst ferner eine Sammelschienenklemme 424, die elektrisch leitend mit der Leiterklemme 422 verbunden ist.

Die Anschlussvorrichtung 410 ist durch eine Bewegung in der Aufsteckrichtung A auf wenigstens eine der Sammelschienen 200 aufsteckbar. Das zweite Isolierstoffgehäuse 440 umfasst einen zweiten Gehäuseabschnitt 445, welcher für das weitere Anschlusselement 420 eine Aufstecknut 442 aufweist, die zur Aufnahme eines Teilstücks 202 der Sammelschiene 200 geeignet ist.

Die Sammelschienenklemme 424 des weiteren Anschlusselements 420 weist wenigstens einen Schenkel auf, der in die Aufstecknut 442 hineinragt und geeignet ist, mit dem Teilstück 202 in Berührung gebracht zu werden. Das erste Isolierstoffgehäuse ist zur Verbindung der Anschlusseinrichtung 410 mit den zweiten Isolierstoffgehäuse 440 verbunden.

Vorzugsweise ist das erste Isolierstoffgehäuse 40 mit dem zweiten Isolierstoffgehäuse 440 mittels einer Nut-Feder-Verbindung verbunden.

Zur Verbindung des ersten Isolierstoffgehäuses 40 mit dem zweiten Isolierstoffgehäuse 440 kann die Anschlussvorrichtung 10 ferner ein Verbindungselement 70 umfassen, welches in einer durch Nebeneinanderstellung einer in dem ersten Gehäuseabschnitt 45 eingebrachten ersten Aussparung 51 und einer in dem zweiten Gehäuseabschnitt 445 eingebrachten zweiten Aussparung 451 gebildete Vertiefung 71 aufgenommen ist, um das erste Isolierstoffgehäuse 40 mit dem zweiten Isolierstoffgehäuse 440 zu verbinden.

Vorzugsweise ist die zweite Aussparung 451 an einer Seitenwand 447 des zweiten Gehäuseabschnitts 445 angeordnet.

Vorzugsweise erstreckt sich die erste Aussparung 51 und/oder die zweite Aussparung 451 und/oder die Vertiefung 71 im Wesentlichen in einer Richtung, die bezüglich der Aufsteckrichtung A windschief ist oder diese schneidet.

Eine solche mit insgesamt vier Anschlusseinrichtungen 410 versehene Anschlussvorrichtung 10 ist beispielsweise in den Figuren 26 und 27 offenbart.

Alternativ oder zusätzlich kann die Anschlusseinrichtung 410 mit dem ersten Isolierstoffgehäuse 40 verbunden sein, in dem die Anschlusseinrichtung 410 mit einer weiteren Anschlusseinrichtung 410 der Anschlussvorrichtung 10 verbunden ist. Gemäß diesen Merkmalen kann also die Anschlusseinrichtung 410 mittelbar über eine weitere Anschlusseinrichtung 410 mit dem Isolierstoffgehäuse 40 verbunden sein.

Diese Ausgestaltung ermöglicht ein einfaches Erweitern der Anschlussvorrichtung 10 um weitere Anschlusselemente 20, 420.

Zur Verbindung der Anschlusseinrichtung 410 mit dem ersten Isolierstoffgehäuse 40 der Anschlussvorrichtung 10 wird zunächst die Anschlusseinrichtung 410 derart neben den ersten Isolierstoffgehäuse 40 angeordnet, dass die erste Aussparung 51 der zweiten Aussparung 451 gegenüberliegt und eine Vertiefung 71 bildet. Anschließend wird ein Verbindungselement 70 in die Vertiefung 71 eingeführt.

Das Verbindungselement 70 kann einen Einführabschnitt 72 umfassen, der in der Vertiefung 71 aufgenommen werden kann, um das erste Isolierstoffgehäuse 40 mit der Anschlusseinrichtung 410 beziehungsweise dem zweiten Isolierstoffgehäuse 440 formschlüssig zu verbinden.

Ferner kann das Verbindungselement 70 einen Greifabschnitt 74 umfassen, mittels welchem das Verbindungselement 70 in einfacher Weise aus der Vertiefung 71 herausgezogen werden kann, um die Anschlusseinrichtung 410 von dem ersten Isolierstoffgehäuse 40 zu trennen.

In einer weiteren in den Figuren 29 bis 31 wiedergegebenen Ausführungsform der Anschlussvorrichtung 10 gemäß der Anmeldung umfasst die Anschlussvorrichtung 10 wenigstens zwei Anschlusseinrichtungen 410, die jeweils wenigstens ein weiteres Anschlusselement 420 zum Anschluss eines Leiters 100 an einer Sammelschiene 200 und ein das weitere Anschlusselement 420 umgebendes zweites Isolierstoffgehäuse 440 umfasst.

Vorzugsweise bilden die zweiten Isolierstoffgehäuse 440 der Anschlusseinrichtungen 410 zusammen mit der Festlegevorrichtung 500 das erste Isolierstoffgehäuse 40 der Anschlussvorrichtung 10, wobei die zweiten Gehäuseabschnitte 445 der Anschlusseinrichtungen 410 zusammen mit der Festlegevorrichtung 500 den ersten Gehäuseabschnitt 45 bilden.

Vorzugsweise bilden die weiteren Anschlusselemente 420 der Anschlusseinrichtungen 410 zusammen die Anschlusselemente 20 der Anschlussvorrichtung 10, wobei die zweiten Gehäuseabschnitte 445 der Anschlusseinrichtungen 410 zusammen mit der Festlegevorrichtung 500 den ersten Gehäuseabschnitt 45 bilden.

Das weitere Anschlusselement 420 weist eine Leiterklemme 422 und eine mit der Leiterklemme 422 elektrisch verbundene Sammelschienenklemme 424 auf. Die Anschlusseinrichtung 410 ist durch eine Bewegung in der Aufsteckrichtung A auf wenigstens eine der Sammelschienen 200 aufsteckbar.

Vorzugsweise bilden die Leiterklemmen 422 der Anschlusseinrichtungen 410 die Leiterklemmen 22 der Anschlussvorrichtung 10 gemäß diesem Ausführungsbeispiel.

Das zweite Isolierstoffgehäuse 440 umfasst einen zweiten Gehäuseabschnitt 445, welcher für das weitere Anschlusselement 420 eine Aufstecknut 442 aufweist, die zur Aufnahme eines Teilstücks 202 einer der Sammelschienen 200 geeignet ist.

Die Sammelschienenklemme 424 des weiteren Anschlusselements 420 weist vorzugsweise wenigstens einen Schenkel auf, der in die Aufstecknut 42, 442 hineinragt und geeignet ist, mit dem Teilstück 202 in Berührung gebracht zu werden.

In einer bevorzugten Ausgestaltung dieser anmeldungsgemäßen Anschlussvorrichtung 10 weist die Anschlusseinrichtung 410 eine Festlegevorrichtung 500 auf, die mit dem zweiten Isolierstoffgehäuse 440 verbunden ist. Vorzugsweise umfasst die Festlegevorrichtung 500 wenigstens eine Festlegefläche 501, an welche die Anschlusseinrichtung 410 festlegbar ist. Gemäß diesem Ausführungsbeispiel kann die Festlegevorrichtung 500 zwei Festlegeflächen 501 umfassen.

Alternativ oder zusätzlich kann die Anschlusseinrichtung 410 ausgebildet sein, um an einer Wand eines Gehäuses der Verteilereinrichtung festgelegt zu werden.

Vorzugsweise umfasst die Anschlusseinrichtung 410 wenigstens ein Verbindungselement 70, welches in einer durch Nebeneinanderstellung einer in der Festlegevorrichtung 500 eingebrachten ersten Aussparung 551 und einer in dem zweiten Gehäuseabschnitt 440 eingebrachten zweiten Aussparung 451 gebildete Vertiefung 71 aufgenommen ist, um die Festlegevorrichtung 500 mit dem zweiten Isolierstoffgehäuse 440 zu verbinden.

Vorzugsweise umfasst die Festlegevorrichtung 500 wenigstens eine Aufstecknut 542, die zur Aufnahme eines Teilstücks 202 einer der Sammelschienen 200 geeignet ist, um die Festlegevorrichtung 500 mit der Verteilereinrichtung zu verbinden. Weiterhin vorzugsweise ist die Festlegevorrichtung 500 ausgebildet, um durch eine Verschiebung der Festlegevorrichtung 500 in einer Aufsteckrichtung A das Teilstück 202 in die Aufstecknut 542 aufzunehmen.

Vorzugsweise bilden die Aufstecknuten 442 der Anschlusseinrichtungen 410 zusammen mit den Aufstecknuten 542 der Festlegevorrichtung 500 die Aufstecknuten 42 der Anschlussvorrichtung 10 gemäß diesem Ausführungsbeispiel.

Vorzugsweise ist das Teilstück 202 formschlüssig und/oder kraftschlüssig in der Aufstecknut 42, 442, 542 aufgenommen.

In einer bevorzugten Ausgestaltung ist die Festlegevorrichtung 500 mit einer Festlegeeinrichtung 590 versehen, die einen Anliegeabschnitt 592 und einen Federabschnitt 594 umfasst. Der Federabschnitt 594 ist elastisch verformbar. Der Anliegeabschnitt 592 ist geeignet, in einer Festlegestellung S_{F} an der Sammelschiene 200 anzuliegen, um ein Verschieben der Festlegevorrichtung 500 entgegen der Aufsteckrichtung A zu verhindern, und in einer Freigabestellung S_{L} von der Sammelschiene 200 beabstandet zu sein, um ein Verschieben der Anschlussvorrichtung 10 beziehungsweise der Festlegevorrichtung 500 entgegen der Aufsteckrichtung A zu ermöglichen.

Vorzugsweise ist die Festlegeeinrichtung 590 ferner mit einem Bedienungsabschnitt 596 versehen, mittels welchem ein Installateur die Festlegeeinrichtung 590 von der Festlegestellung S_{F} in die Freigabestellung S_{L} überführen kann.

Gemäß dieser Variante kann die Anschlussvorrichtung 10 in einfacher Weise an die in der Verteilereinrichtung vorherrschenden Anforderungen angepasst werden.

Vorzugsweise erstreckt sich die zweite Aussparung 451, die dritte Aussparung 551 und/oder die Vertiefung 71 im Wesentlichen in einer Richtung, die bezüglich der Aufsteckrichtung A windschief ist oder diese schneidet.

In einer bevorzugten Ausgestaltung ist die Festlegevorrichtung 500 mit wenigstens einer Sollbruchstelle 502 versehen. Gemäß dieser Ausgestaltung ist es möglich, die Festlegevorrichtung 500 in einfacher Weise derart zu kürzen, sodass mittels dieser eine Anschlussvorrichtung 10 der gewünschten Länge (in Aufsteckrichtung A) gebildet werden kann, die beispielsweise mit einer einzigen Sammelschiene 200 oder mit einer Mehrzahl an Sammelschienen 200 verbindbar ist.

Weiterhin vorzugsweise verläuft die Sollbruchstelle 502 im Wesentlichen quer zur Aufsteckrichtung A und/oder quer zur Erstreckungsrichtung E.

Das weitere Anschlusselement 420 ist vorzugsweise analog zum Anschlusselement 20 der Anschlussvorrichtung 10 ausgebildet, welches in Fig. 20 wiedergegeben ist.

Selbstverständlich ist die Erfindung nicht auf die beschriebenen und dargestellten Ausführungsformen begrenzt. Änderungen, z. B. in den Ausführungsformen der verschiedenen Bestandteile sind, soweit sie im Rahmen des beanspruchten Schutzbegehrens bleiben, jederzeit möglich.

### Bezugszeichenliste

- 10: Anschlussvorrichtung
- 20: Anschlusselement
- 22: Leiterklemme
- 24: Sammelschienenklemme
- 26: erster Schenkel
- 27: zweiter Schenkel
- 40: erstes Isolierstoffgehäuse
- 41: erstes Ende
- 42: Aufstecknut
- 43: zweites Ende
- 44: Einstecköffnung
- 45: erster Gehäuseabschnitt
- 46: Ausnehmung
- 47: Seitenwand
- 48: Einführschräge
- 49: Vorsprung
- 49a: kragenförmige Führungsvorrichtung
- 50: Feder
- 51: erste Aussparung
- 52: erste Auskerbung
- 54: zweite Auskerbung
- 60: Verschlusselement
- 62: Nut
- 63: Nase
- 70: Verbindungselement
- 71: Vertiefung
- 72: Einführabschnitt
- 74: Greifabschnitt
- 80: Verstärkungselement
- 90: Festlegeeinrichtung
- 92: Anliegeabschnitt
- 94: Federabschnitt
- 96: Bedienungsabschnitt
- 100: Leiter
- 200: Sammelschiene
- 202: Teilstück
- 204: Sammelschienenabschnitt
- 300: Werkzeug
- 410: Anschlusseinrichtung
- 420: weiteres Anschlusselement
- 422: Leiterklemme
- 424: Sammelschienenklemme
- 440: zweites Isolierstoffgehäuse
- 442: Aufstecknut
- 445: zweiter Gehäuseabschnitt
- 451: zweite Aussparung
- 500: Festlegevorrichtung
- 501: Festlegefläche
- 502: Sollbruchstelle
- 542: Aufstecknut
- 551: erste Aussparung
- 590: Festlegeeinrichtung
- 592: Anliegeabschnitt
- 594: Federabschnitt
- 596: Bedienungsabschnitt
- A: Aufsteckrichtung
- E: Erstreckungsrichtung
- L: Einsteckrichtung
- V: Verschieberichtung
- S_{O}: Öffnungsstellung
- S_{V}: Verschlussstellung
- S_{F}: Festlegestellung
- S_{L}: Freigabestellung

## Patentansprüche

1. Anschlussvorrichtung umfassend wenigstens zwei Anschlusselemente (20) zum jeweiligen Anschluss eines Leiters (100) an einer Sammelschiene (200) und ein die Anschlusselemente (20) umgebendes erstes Isolierstoffgehäuse (40),
wobei die Anschlusselemente (20) eine Leiterklemme (22) und eine mit der Leiterklemme (22) elektrisch verbundene Sammelschienenklemme (24) aufweisen,
wobei die Anschlussvorrichtung (10) durch eine Bewegung in einer Aufsteckrichtung (A) auf wenigstens zwei Sammelschienen (200), die annähernd parallel zu einer Erstreckungsrichtung (E) verlaufen, aufsteckbar ist,
wobei das erste Isolierstoffgehäuse (40) einen ersten Gehäuseabschnitt (45) umfasst, welcher für jedes Anschlusselement (20) eine Aufstecknut (42) aufweist, die zur Aufnahme eines Teilstücks (202) einer der Sammelschienen (200) geeignet ist,
wobei die Sammelschienenklemme (24) jedes Anschlusselements (20) wenigstens einen Schenkel (26) aufweist, der in die Aufstecknut (42) hineinragt und geeignet ist, mit dem Teilstück (202) in Berührung gebracht zu werden,
wobei der erste Gehäuseabschnitt (45) wenigstens einen ersten Auflageabschnitt (56) umfasst, der geeignet ist, eine erste Auflage für einen durch ein Werkzeug (300) und einen benachbart zum Teilstück (202) angeordneten Sammelschienenabschnitt (204) als Angelpunkt bildbaren Hebel zu bilden, um die Anschlussvorrichtung (10) durch Ausübung einer Kraft auf das Werkzeug (300) in Aufsteckrichtung (A) zu versetzen, und
wobei der erste Gehäuseabschnitt (45) wenigstens einen zweiten Auflageabschnitt (58) umfasst, der geeignet ist, eine zweite Auflage für einen durch ein Werkzeug (300) und einen benachbart zum Teilstück angeordneten Sammelschienenabschnitt (204) als Angelpunkt bildbaren Hebel zu bilden, um die Anschlussvorrichtung (10) durch Ausübung einer Kraft auf das Werkzeug (300) entgegen der Aufsteckrichtung (A) zu versetzen, und
der erste Gehäuseabschnitt (45) wenigstens einen Vorsprung (49) umfasst, der sich im Wesentlichen quer zur Aufsteckrichtung (A) erstreckt und den ersten Auflageabschnitt (56) sowie den zweiten Auflageabschnitt (58) umfasst,
**dadurch gekennzeichnet, dass** der Vorsprung (49) an einer Seitenwand (47) des ersten Gehäuseabschnitts (45) angeordnet ist und einen annähernd kreisförmigen Querschnitt aufweist.

2. Anschlussvorrichtung nach Anspruch 1, **dadurch gekennzeichnet, dass** die Anschlusselemente (20) in Aufsteckrichtung (A) im Wesentlichen hintereinander angeordnet sind oder in Erstreckungsrichtung (E) und/oder quer zur Aufsteckrichtung (A) zueinander versetzt angeordnet sind.

3. Anschlussvorrichtung nach einem der Ansprüche 1 oder 2, **dadurch gekennzeichnet, dass** die Leiterklemme (22) und/oder die Sammelschienenklemme (24) jedes Anschlusselements (20) als Klemmelement ausgebildet ist.

4. Anschlussvorrichtung nach einem der Ansprüche 1 bis 3, **dadurch gekennzeichnet, dass** der erste Gehäuseabschnitt (45) gegenüberliegend von der Leiterklemme (22) jedes Anschlusselements (20) jeweils eine Einstecköffnung (44) aufweist, die geeignet ist, von dem Leiter (100) durchdrungen zu werden, um den Leiter (100) mit der Leiterklemme (22) elektrisch leitend zu verbinden.

5. Anschlussvorrichtung nach einem der Ansprüche 1 bis 4, **dadurch gekennzeichnet, dass** die Leiterklemme (22) und/oder die Einstecköffnung (44) ausgebildet sind, um eine Einstecken des Leiters (100) in die Leiterklemme (22) in einer Einsteckrichtung (L) zu ermöglichen, wobei die Einsteckrichtung (L) im Wesentlichen in einer Ebene liegt, die im Wesentlichen orthogonal zur Erstreckungsrichtung (E) verläuft, und wobei die Einsteckrichtung (L) und die Aufsteckrichtung (A) einen Winkel (α) bilden, der zwischen 30° und 150°, vorzugsweise zwischen 90° und 150°, weiterhin vorzugsweise ca. 120° aufweist.

6. Anschlussvorrichtung nach einem der Ansprüche 1 bis 5, **dadurch gekennzeichnet, dass** der erste Gehäuseabschnitt (45) wenigstens eine Ausnehmung (46) aufweist, in welche eine der Aufstecknuten (42) mündet.

7. Anschlussvorrichtung nach Anspruch 6, **dadurch gekennzeichnet, dass** der Gehäuseabschnitt (45) wenigstens eine Einführschräge (48) aufweist, die in die Ausnehmung (46) mündet und geeignet ist, das Teilstück (202) in die Ausnehmung (46) zu führen.

8. Anschlussvorrichtung nach einem der Ansprüche 1 bis 7, **dadurch gekennzeichnet, dass** das Isolierstoffgehäuse (40) ein Verschlusselement (60) umfasst, das geeignet ist, eine Öffnungsstellung (S_{O}) und eine Verschlussstellung (S_{V}) einzunehmen, wobei das Teilstück (202) in der Öffnungsstellung (S_{O}) in die Aufstecknut (42) einführbar ist und in der Verschlussstellung (S_{V}) formschlüssig in der Aufstecknut (42) gehalten ist.

9. Anschlussvorrichtung nach Anspruch 8, **dadurch gekennzeichnet, dass** das Verschlusselement (60) an dem ersten Isolierstoffgehäuse (40) zwischen der Öffnungsstellung (S_{O}) und der Verschlussstellung (S_{V}) in einer Verschieberichtung (V) beweglich gehalten ist, wobei vorzugsweise die Verschieberichtung (V) annähernd orthogonal zur Aufsteckrichtung (A) und/oder annähernd orthogonal zur Erstreckungsrichtung (E) verläuft.

10. Anschlussvorrichtung nach Anspruch 9, **dadurch gekennzeichnet, dass** das erste Isolierstoffgehäuse (40) eine im Querschnitt schwalbenschwanzförmige Nut (62) und eine im Querschnitt schwalbenschwanzförmige Feder (50) aufweist, wobei die Nut (62) und die Feder (50) derart angeordnet sind und die Feder (50) derart in die Nut (62) eingreift, dass das Verschlusselement (60) an dem ersten Gehäuseabschnitt (45) in der Verschieberichtung (V) zwischen der Öffnungsstellung (S_{O}) und der Verschlussstellung (S_{V}) beweglich gehalten ist.

11. Anschlussvorrichtung nach einem der Ansprüche 9 oder 10, **dadurch gekennzeichnet, dass** das erste Isolierstoffgehäuse (40) wenigstens eine Nase (64), wenigstens eine erste Auskerbung (52) und wenigstens eine zweite Auskerbung (54) aufweist, wobei die Nase (64), die erste Auskerbung (52) und die zweite Auskerbung (54) derart angeordnet sind, dass die Nase (64) in der Öffnungsstellung (S_{O}) in die erste Auskerbung (52) eingreift, um das Verschlusselement (60) in der Öffnungsstellung (S_{O}) zu halten, und wobei die Nase (64) in der Verschlussstellung (S_{V}) in die zweite Auskerbung (54) eingreift, um das Verschlusselement (60) in der Verschlussstellung (S_{V}) zu halten.

12. Anschlussvorrichtung nach einem der Ansprüche 9 bis 11, **dadurch gekennzeichnet, dass** sich der erste Gehäuseabschnitt (45) von einem ersten Ende (41) zu einem zweiten Ende (43) in Aufsteckrichtung (A) erstreckt und das Verschlusselement (60) benachbart zum zweiten Ende (43) oder an dem zweiten Ende (43) angeordnet ist.

13. Anschlussvorrichtung nach einem der Ansprüche 1 bis 12, **gekennzeichnet durch** ein Verstärkungselement (80), dass die Sammelschienenklemme (24) zumindest teilweise umgibt und vorzugsweise aus Stahl gefertigt ist.

14. Anschlussvorrichtung nach einem der Ansprüche 1 bis 13, **gekennzeichnet durch** wenigstens eine Anschlusseinrichtung (410) umfassend wenigstens ein weiteres Anschlusselement (420) zum Anschluss eines Leiters (100) an einer Sammelschiene (200) und ein das weitere Anschlusselement (420) umgebendes zweites Isolierstoffgehäuse (440),
wobei das weitere Anschlusselement (420) eine Leiterklemme (422) und eine mit der Leiterklemme (422) elektrisch verbundene Sammelschienenklemme (424) aufweist,
wobei die Anschlusseinrichtung (410) durch eine Bewegung in der Aufsteckrichtung (A) auf wenigstens eine der Sammelschienen (200) aufsteckbar ist,
wobei das zweite Isolierstoffgehäuse (440) einen zweiten Gehäuseabschnitt (445) umfasst, welcher für das weitere Anschlusselement (420) eine Aufstecknut (442) aufweist, die zur Aufnahme eines Teilstücks (202) einer der Sammelschienen (200) geeignet ist,
wobei die Sammelschienenklemme (424) des weiteren Anschlusselements (420) wenigstens einen Schenkel aufweist, der in die Aufstecknut (442) hineinragt und geeignet ist, mit dem Teilstück (202) in Berührung gebracht zu werden, und
wobei das erste Isolierstoffgehäuse (40) mit dem zweiten Isolierstoffgehäuse (440) verbunden ist.

15. Anschlussvorrichtung nach Anspruch 14, **dadurch gekennzeichnet, dass** das erste Isolierstoffgehäuse (40) mit dem zweiten Isolierstoffgehäuse (440) mittels eines einer Nut-Feder-Verbindung verbunden ist.

16. Anschlussvorrichtung nach einem der Ansprüche 14 oder 15, **dadurch gekennzeichnet, dass** die Anschlusseinrichtung (410) ferner wenigstens ein Verbindungselement (70) umfasst, welches in einer durch Nebeneinanderstellung einer in dem ersten Gehäuseabschnitt (45) eingebrachten ersten Aussparung (51) und einer in dem zweiten Gehäuseabschnitt (445) eingebrachten zweiten Aussparung (451) gebildete Vertiefung (71) aufgenommen ist, um das erste Isolierstoffgehäuse (40) mit dem zweiten Isolierstoffgehäuse (440) zu verbinden.

17. Anschlussvorrichtung nach Anspruch 16, **dadurch gekennzeichnet, dass** sich die erste Aussparung (51) und/oder die zweite Aussparung (451) und/oder die Vertiefung (71) im Wesentlichen in einer Richtung erstreckt, die bezüglich der Aufsteckrichtung (A) windschief ist oder diese schneidet.

18. Anschlussvorrichtung nach einem der Ansprüche 1 bis 17, **gekennzeichnet durch** eine Festlegeeinrichtung (90) umfassend einen Anliegeabschnitt (92) und einen Federabschnitt (94), wobei der Federabschnitt (94) elastisch verformbar ist und wobei der Anliegeabschnitt (92) geeignet ist, in einer Festlegestellung (S_{F}) an der Sammelschiene (200) anzuliegen, um ein Verschieben der Anschlussvorrichtung (10) entgegen der Aufsteckrichtung (A) zu verhindern, und in einer Freigabestellung (S_{L}) von der Sammelschiene (200) beabstandet zu sein, um ein Verschieben der Anschlussvorrichtung (10) entgegen der Aufsteckrichtung (A) zu ermöglichen.

## Claims

1. Connector device, comprising at least two connector elements (20) for respectively connecting a conductor (100) to a busbar (200) and a first insulating material housing (40) surrounding the connector elements (20),
wherein the connector elements (20) have a conductor terminal (22) and a busbar terminal (24) which is electrically connected to the conductor terminal (22),
wherein the connector device (10) can be plugged onto at least two busbars (200) by a movement in a plugging-on direction (A), which busbars (200) run approximately parallel to a direction of extent (E),
wherein the first insulating material housing (40) comprises a first housing section (45) which has, for each connector element (20), a plug-on groove (42) which is suitable for receiving a part (202) of one of the busbars (200),
wherein the busbar terminal (24) of each connector element (20) has at least one limb (26) which projects into the plug-on groove (42) and is suitable for being placed in contact with the part (202),
wherein the first housing section (45) comprises at least one first support section (56) which is suitable for forming a first support for a lever which can be formed as a pivot point by a tool (300) and a busbar section (204) which is arranged adjacent to the part (202), in order to move the connector device (10) in the plugging-on direction (A) by applying a force to the tool (300), and
wherein the first housing section (45) comprises at least one second support section (58) which is suitable for forming a second support for a lever which can be formed as a pivot point by a tool (300) and a busbar section (204) which is arranged adjacent to the part, in order to move the connector device (10) counter to the plugging-on direction (A) by applying a force to the tool (300), and
the first housing section (45) comprises at least one projection (49) which extends essentially transversely with respect to the plugging-on direction (A) and comprises the first support section (56) and the second support section (58),
**characterized in that** the projection (49) is arranged on a side wall (47) of the first housing section (45) and has an approximately circular cross section.

2. Connector device according to Claim 1, **characterized in that** the connector elements (20) are arranged essentially one behind the other in the plugging-on direction (A) or are arranged offset with respect to one another in the direction of extent (E) and/or transversely with respect to the plugging-on direction (A).

3. Connector device according to either of Claims 1 and 2, **characterized in that** the conductor terminal (22) and/or the busbar terminal (24) of each connector element (20) is embodied as a terminal element.

4. Connector device according to one of Claims 1 to 3, **characterized in that** the first housing section (45) has in each case one insertion opening (44) opposite the conductor terminal (22) of each connector element (20), which insertion opening (44) is suitable for being penetrated by the conductor (100), in order to connect the conductor (100) to the conductor terminal (22) in an electrically conductive fashion.

5. Connector device according to one of Claims 1 to 4, **characterized in that** the conductor terminal (22) and/or the insertion opening (44) are designed to permit the conductor (100) to be inserted into the conductor terminal (22) in an insertion direction (L), wherein the insertion direction (L) lies in a plane which runs essentially orthogonally with respect to the direction of extent (E), and wherein the insertion direction (L) and the plugging-on direction (A) form an angle (a) which is between 30° and 150°, preferably between 90° and 150°, and more preferably is approximately 120°.

6. Connector device according to one of Claims 1 to 5, **characterized in that** the first housing section (45) has at least one recess (46) into which one of the plug-on grooves (42) opens.

7. Connector device according to Claim 6, **characterized in that** the housing section (45) has at least one insertion slope (48) which opens into the recess (46) and is suitable for guiding the part (202) into the recess (46).

8. Connector device according to one of Claims 1 to 7, **characterized in that** the insulating material housing (40) comprises a closure element (60) which is suitable for assuming an open position (S_{O}) and a closed position (S_{V}), wherein in the open position (S_{O}) the part (202) can be introduced into the plug-on groove (42) and in the closed position (S_{V}) it is held in a positively locking fashion in the plug-on groove (42).

9. Connector device according to Claim 8, **characterized in that** the closure element (60) is held on the first insulating material housing (40) so as to be movable in a moving direction (V) between the open position (S_{O}) and the closed position (S_{V}), wherein the moving direction (V) preferably runs approximately orthogonally with respect to the plugging-on direction (A) and/or approximately orthogonally with respect to the direction of extent (E).

10. Connector device according to Claim 9, **characterized in that** the first insulating material housing (40) has a groove (62) with a dovetail-shaped cross section and a spring (50) with a dovetail-shaped cross section, wherein the groove (62) and the spring (50) are arranged in such a way, and the spring (50) engages in the groove (62) in such a way, that the closure element (60) is held on the first housing section (45) so as to be movable in the moving direction (V) between the open position (S_{O}) and the closed position (S_{V}).

11. Connector device according to either of Claims 9 and 10, **characterized in that** the first insulating material housing (40) has at least one projection (64), at least one first notch (52) and at least one second notch (54), wherein the projection (64), the first notch (52) and the second notch (54) are arranged in such a way that in the open position (S_{O}) the projection (64) engages in the first notch (52) in order to hold the closure element (60) in the open position (S_{O}), and wherein in the closed position (S_{V}) the projection (64) engages in the second notch (54), in order to hold the closure element (60) in the closed position (S_{V}).

12. Connector device according to one of Claims 9 to 11, **characterized in that** the first housing section (45) extends in the plugging-on direction (A) from a first end (41) to a second end (43), and the closure element (60) is arranged adjacent to the second end (43) or on the second end (43).

13. Connector device according to one of Claims 1 to 12, **characterized by** a reinforcing element (80) which at least partially surrounds the busbar terminal (24) and is preferably fabricated from steel.

14. Connector device according to one of Claims 1 to 13, **characterized by** at least one connector apparatus (410) comprising at least one further connector element (420) for connecting a conductor (100) to a busbar (200), and a second insulating material housing (440) surrounding the further connector element (420),
wherein the further connector element (420) has a conductor terminal (422) and a busbar terminal (424) which is electrically connected to the conductor terminal (422),
wherein the connector apparatus (410) can be plugged onto at least one of the busbars (200) by a movement in the plugging-on direction (A),
wherein the second insulating material housing (440) comprises a second housing section (445) which has, for the further connector element (420), a plug-on groove (442) which is suitable for receiving a part (202) of one of the busbars (200),
wherein the busbar terminal (424) of the further connector element (420) has at least one limb which projects into the plug-on groove (442) and is suitable for being placed in contact with the part (202), and
wherein the first insulating material housing (40) is connected to the second insulating material housing (440) .

15. Connector device according to Claim 14, **characterized in that** the first insulating material housing (40) is connected to the second insulating material housing (440) by means of a tongue-and-groove connection.

16. Connector device according to either of Claims 14 and 15, **characterized in that** the connector apparatus (410) also comprises at least one connection element (70) which is received in a depression (71) formed by juxtaposition of a first cut-out (51) which is made in the first housing section (45) and a second cut-out (451) which is made in the second housing section (445), in order to connect the first insulating material housing (40) to the second insulating material housing (440).

17. Connector device according to Claim 16, **characterized in that** the first cut-out (51) and/or the second cut-out (451) and/or the depression (71) extends/extend essentially in a direction which is skewed with respect to the plugging-on direction (A) or intersects said direction.

18. Connector device according to one of Claims 1 to 17, **characterized by** a securing device (90) comprising a bearing section (92) and a spring section (94), wherein the spring section (94) can be deformed elastically, and wherein the bearing section (92) is suitable for bearing, in a secured position (S_{F}) on the busbar (200), in order to prevent the connector device (10) from moving counter to the plugging-on direction (A), and to be spaced apart from the busbar (200) in a release position (S_{L}), in order to permit the connector device (10) to move counter to the plugging-on direction (A).

## Revendications

1. Dispositif de raccordement comportant au moins deux éléments de raccordement (20) pour le raccordement respectif d'un conducteur (100) à une barre collectrice (200) et un premier boîtier isolant (40) entourant les éléments de raccordement (20),
dans lequel les éléments de raccordement (20) comprennent une borne de conducteur (22) et une borne de barre collectrice (24) connectée électriquement à la borne de conducteur (22),
dans lequel le dispositif de raccordement (10) peut être, par un déplacement dans un sens d'enfichage (A), enfiché sur au moins deux barres collectrices (200) qui s'étendent approximativement parallèlement à une direction d'étendue (E),
dans lequel le premier boîtier isolant (40) comporte une première partie de boîtier (45), laquelle comprend une rainure d'enfichage (42) pour chaque élément de raccordement (20), laquelle rainure est appropriée à la réception d'une portion (202) de l'une des barres collectrices (200),
dans lequel la borne de barre collectrice (24) de chaque élément de raccordement (20) comprend au moins une branche (26) qui pénètre dans la rainure d'enfichage (42) et est appropriée à être amenée en contact avec la portion (202),
dans lequel la première partie de boîtier (45) comporte au moins une première partie de support (56) qui est appropriée à former un premier support pour un levier pouvant être formé par un outil (300) et une partie de barre collectrice (204) disposée de manière adjacente à la portion (202) comme pivot, afin de décaler le dispositif de raccordement (10) dans le sens d'enfichage (A) par application d'une force sur l'outil (300), et
dans lequel la première partie de boîtier (45) comporte au moins une deuxième partie de support (58) qui est appropriée à former un deuxième support pour un levier pouvant être formé par un outil (300) et une partie de barre collectrice (204) disposée de manière adjacente à la portion comme pivot, afin de décaler le dispositif de raccordement (10) en sens inverse au sens d'enfichage (A) par application d'une force sur l'outil (300), et
la première partie de boîtier (45) comporte au moins une saillie (49) qui s'étend sensiblement transversalement au sens d'enfichage (A) et comporte la première partie de support (56) ainsi que la deuxième partie de support (58),
**caractérisé en ce que** la saillie (49) est disposée sur une paroi latérale (47) de la première partie de boîtier (45) et présente une section transversale approximativement circulaire.

2. Dispositif de raccordement selon la revendication 1, **caractérisé en ce que** les éléments de raccordement (20) sont disposés sensiblement les uns derrière les autres dans le sens d'enfichage (A) ou sont disposés de manière décalée les uns par rapport aux autres dans la direction d'étendue (E) et/ou transversalement au sens d'enfichage (A).

3. Dispositif de raccordement selon l'une des revendications 1 ou 2, **caractérisé en ce que** la borne de conducteur (22) et/ou la borne de barre collectrice (24) de chaque élément de raccordement (20) sont réalisées sous forme d'élément de serrage.

4. Dispositif de raccordement selon l'une des revendications 1 à 3, **caractérisé en ce que** la première partie de boîtier (45) comprend, en regard de la borne de conducteur (22) de chaque élément de raccordement (20), respectivement une ouverture d'enfichage (44) qui est appropriée à être traversée par le conducteur (100), afin de connecter de manière électroconductrice le conducteur (100) à la borne de conducteur (22).

5. Dispositif de raccordement selon l'une des revendications 1 à 4, **caractérisé en ce que** la borne de conducteur (22) et/ou l'ouverture d'enfichage (44) sont réalisées de manière à permettre une insertion du conducteur (100) dans la borne de conducteur (22) dans un sens d'insertion (L), le sens d'insertion (L) étant situé sensiblement dans un plan qui s'étend sensiblement perpendiculairement à la direction d'étendue (E), et le sens d'insertion (L) et le sens d'enfichage (A) formant un angle (α) qui est compris entre 30° et 150°, de préférence entre 90° et 150°, mieux encore d'environ 120°.

6. Dispositif de raccordement selon l'une des revendications 1 à 5, **caractérisé en ce que** la première partie de boîtier (45) comprend au moins un évidement (46) dans lequel débouche l'une des rainures d'enfichage (42).

7. Dispositif de raccordement selon la revendication 6, **caractérisé en ce que** la partie de boîtier (45) comprend au moins un biseau d'insertion (48) qui débouche dans l'évidement (46) et est approprié à guider la portion (202) dans l'évidement (46).

8. Dispositif de raccordement selon l'une des revendications 1 à 7, **caractérisé en ce que** le boîtier isolant (40) comporte un élément de fermeture (60) qui est approprié à adopter une position d'ouverture (S_{O}) et une position de fermeture (S_{V}), la portion (202) pouvant être introduite dans la rainure d'enfichage (42) dans la position d'ouverture (S_{O}) et étant retenue par complémentarité de forme dans la rainure d'enfichage (42) dans la position de fermeture (S_{V}).

9. Dispositif de raccordement selon la revendication 8, **caractérisé en ce que** l'élément de fermeture (60) est retenu sur le premier boîtier isolant (40) de manière mobile dans une direction de déplacement (V) entre la position d'ouverture (S_{O}) et la position de fermeture (S_{V}), la direction de déplacement (V) s'étendant de préférence approximativement perpendiculairement au sens d'enfichage (A) et/ou approximativement perpendiculairement à la direction d'étendue (E) .

10. Dispositif de raccordement selon la revendication 9, **caractérisé en ce que** le premier boîtier isolant (40) comprend une rainure (62) en forme de queue d'aronde en section transversale et une languette (50) en forme de queue d'aronde en section transversale, la rainure (62) et la languette (50) étant disposées et la languette (50) venant en prise dans la rainure (62) de telle sorte que l'élément de fermeture (60) est retenu sur la première partie de boîtier (45) de manière mobile dans la direction de déplacement (V) entre la position d'ouverture (S_{O}) et la position de fermeture (S_{V}).

11. Dispositif de raccordement selon l'une des revendications 9 ou 10, **caractérisé en ce que** le premier boîtier isolant (40) comprend au moins un ergot (64), au moins une première encoche (52) et au moins une deuxième encoche (54), l'ergot (64), la première encoche (52) et la deuxième encoche (54) étant disposés de telle sorte que l'ergot (64) vient en prise dans la première encoche (52) dans la position d'ouverture (S_{O}), afin de retenir l'élément de fermeture (60) dans la position d'ouverture (S_{O}), et l'ergot (64) venant en prise dans la deuxième encoche (54) dans la position de fermeture (S_{V}), afin de retenir l'élément de fermeture (60) dans la position de fermeture (S_{V}).

12. Dispositif de raccordement selon l'une des revendications 9 à 11, **caractérisé en ce que** la première partie de boîtier (45) s'étend d'une première extrémité (41) à une deuxième extrémité (43) dans le sens d'enfichage (A) et l'élément de fermeture (60) est disposé de manière adjacente à la deuxième extrémité (43) ou au niveau de la deuxième extrémité (43).

13. Dispositif de raccordement selon l'une des revendications 1 à 12, **caractérisé par** un élément de renforcement (80) qui entoure au moins partiellement la borne de barre collectrice (24) et est fabriqué de préférence à partir d'acier.

14. Dispositif de raccordement selon l'une des revendications 1 à 13, **caractérisé par** au moins un dispositif de raccordement (410) comportant au moins un autre élément de raccordement (420) pour le raccordement d'un conducteur (100) à une barre collectrice (200) et un deuxième boîtier isolant (440) entourant l'autre élément de raccordement (420),
dans lequel l'autre élément de raccordement (420) comprend une borne de conducteur (422) et une borne de barre collectrice (424) connectée électriquement à la borne de conducteur (422),
dans lequel le dispositif de raccordement (410) peut être, par un déplacement dans le sens d'enfichage (A), enfiché sur au moins l'une des barres collectrices (200),
dans lequel le deuxième boîtier isolant (440) comporte une deuxième partie de boîtier (445), laquelle comprend une rainure d'enfichage (442) pour l'autre élément de raccordement (420), laquelle rainure est appropriée à la réception d'une portion (202) de l'une des barres collectrices (200),
dans lequel la borne de barre collectrice (424) de l'autre élément de raccordement (420) comprend au moins une branche qui pénètre dans la rainure d'enfichage (442) et est appropriée à être amenée en contact avec la portion (202), et
dans lequel le premier boîtier isolant (40) est connecté au deuxième boîtier isolant (440).

15. Dispositif de raccordement selon la revendication 14, **caractérisé en ce que** le premier boîtier isolant (40) est connecté au deuxième boîtier isolant (440) au moyen d'une connexion à rainure et languette.

16. Dispositif de raccordement selon l'une des revendications 14 ou 15, **caractérisé en ce que** le dispositif de raccordement (410) comporte en outre au moins un élément de connexion (70), lequel est reçu dans un renfoncement (71) formé par une juxtaposition d'un premier évidement (51) ménagé dans la première partie de boîtier (45) et d'un deuxième évidement (451) ménagé dans la deuxième partie de boîtier (445), afin de connecter le premier boîtier isolant (40) au deuxième boîtier isolant (440).

17. Dispositif de raccordement selon la revendication 16, **caractérisé en ce que** le premier évidement (51) et/ou le deuxième évidement (451) et/ou le renfoncement (71) s'étendent sensiblement dans une direction qui est inclinée par rapport au sens d'enfichage (A) ou coupe celui-ci.

18. Dispositif de raccordement selon l'une des revendications 1 à 17, **caractérisé par** un dispositif de fixation (90) comportant une partie d'appui (92) et une partie ressort (94), la partie ressort (94) étant déformable élastiquement et la partie d'appui (92) étant appropriée à s'appuyer contre la barre collectrice (200) dans une position de fixation (S_{F}), afin d'empêcher un déplacement du dispositif de raccordement (10) en sens inverse au sens d'enfichage (A), et à être espacée de la barre collectrice (200) dans une position de libération (S_{L}), afin de permettre un déplacement du dispositif de raccordement (10) en sens inverse au sens d'enfichage (A).
